# EUROPÄISCHE PATENTSCHRIFT

(11) **EP 1 296 541 B1**
(45) Veröffentlichungstag und Bekanntmachung des Hinweises auf die Patenterteilung: **15.11.2006**
(21) Anmeldenummer: 01810867.0
(22) Anmeldetag: 10.09.2001
(51) Int. Cl.: H05B 41/00, H05B 37/02, H05B 41/295, H05B 41/36

(54) **Schaltungsanordnung, Vorrichtung zur Abgabe von UV-Strahlen und Verfahren zum Betreiben einer Schaltungsandordung**
Circuit device and method to produce UV rays
Dispositif et méthode de production de rayons UV

(43) Veröffentlichungstag der Anmeldung: 26.03.2003
(73) Patentinhaber: Uviterno AG, 9442 Berneck (CH)
(72) Erfinder: Krause, Axel, 9650 Nesslau (CH); Glaus, Bernhard, 9030 Abtwil (CH)
(74) Vertreter: Stocker, Kurt

(56) Entgegenhaltungen:
- US-A- 4 481 460
- US-A- 5 225 741
- US-A- 5 235 254

## Beschreibung

Die Erfindung betrifft eine Schaltungsanordnung, eine Vorrichtung zur Abgabe von UV-Strahlen und ein Verfahren zum Betreiben einer Schaltungsanordnung mit den Merkmalen des Oberbegriffs der unabhängigen Patentansprüche.

Zum Betrieb von elektrischen Verbrauchern wie Gasentladungslampen, beispielsweise Hochdruckgasentladungslampen zur Erzeugung von ultraviolettem Licht werden Vorschaltgeräte eingesetzt. Vorschaltgeräte werden dazu verwendet, den Strom durch die Gasentladungslampe so zu begrenzen, dass sich ein stabiler Arbeitspunkt einstellen kann. Gleichzeitig wird mit dem Vorschaltgerät ein von der Netzfrequenz unabhängiger Wechselstrom zum Betrieb der Gasentladungslampe erzeugt. Ausserdem dient das Vorschaltgerät dazu, die Netzspannung zum Betrieb der Gasentladungslampe heraufzusetzen.

Es sind bereits elektronische Vorschaltgeräte bekannt, bei welchen der Wechselstrom zum Betreiben der Gasentladungslampe mit Wechselrichtern mit elektronischer Leistungsschaltern erzeugt wird. Eine solche Vorrichtung ist beispielsweise in DE 42 38 388 gezeigt. Ein gleichspannungsgespeister Brückenresonanzwandler mit ansteuerbaren elektronischen Schaltern wird verwendet, um den Primärkreis eines Hochspannungsübertragers anzusteuern, in dessen Sekundärkreis eine UV-Strahlungsquelle liegt.

EP 253 224 zeigt eine Schaltungsanordnung zum hochfrequenten Betrieb mehrerer parallel zueinander geschalteter Niederdruckgasentladungslampen.

Aus EP 698 310 ist ein hochfrequenter Wechselstromwandler mit Leistungsfaktorkorrektur zum Betreiben elektrischer Entladungslampen bekannt. Insbesondere geht daraus hervor, eine Leistungsfaktorkorrekturschaltung (PFC) zu verwenden, um einen hohen Leistungsfaktor zu erhalten. Diese verschiedenen bekannten Vorrichtungen sind aber alle mit bestimmten Nachteilen behaftet.

Der gleichzeitige Betrieb von mehreren Gasentladungslampen mit einem Vorschaltgerät ist häufig nicht möglich. Die Dimensionen der bekannten Vorschaltgeräte sind ausserdem verhältnismässig gross, so dass sich Probleme bei deren Einbau ergeben, beispielsweise in Druckvorrichtungen, wo UV-Licht zum Aushärten von Druckfarben verwendet wird. Eine solche vorrichtung ist in WO 98/54525 gezeigt.

Es ist eine Aufgabe der vorliegenden Erfindung, die Nachteile des Bekannten zu vermeiden, insbesondere also eine Schaltungsanordnung zu schaffen, die wirtschaftlich herstellbar und betreibbar ist, deren Dimensionen verhältnismässig gering sind und die bei Bedarf auch den parallelen Betrieb von mehreren elektrischen Verbrauchern erlaubt. Gleichzeitig soll die Schaltungsanordnung den Betrieb von Verbrauchern mit verhältnismässig hohen Leistungen ermöglichen. Eine weitere Aufgabe der vorliegenden Erfindung besteht darin, eine Schaltungsanordnung zu schaffen, die das Zünden von Gasentladungslampen erlaubt, ohne dass zusätzliche Zündgeräte notwendig sind.

Erfindungsgemäss werden diese Aufgaben mit den Merkmalen des kennzeichnenden Teils der unabhängigen Patentansprüche gelöst.

Die Schaltungsanordnung gemäss der Erfindung dient zur Ansteuerung von wenigstens einem elektrischen Verbraucher mit einem Wechselstrom. Der elektrische Verbraucher soll mit einem Wechselstrom mit einer ersten, vorbestimmbaren Frequenz betrieben werden. Insbesondere ist der elektrische Verbraucher eine UV-Gasentladungslampe. Die Schaltungsanordnung ist besonders für den Einsatz im Industriebereich konzipiert. Sie wird beispielsweise zum Betrieb von UV-Lampen im Leistungsbereich von über 5 kW eingesetzt.

Die Schaltungsanordnung weist eine Vorrichtung zum Erzeugen eines Gleichstroms auf. Typischerweise wird der Gleichstrom von einem 3-phasigen Drehstromnetz gleichgerichtet. Die Vorrichtung kann als (passiver) Netzgleichrichter oder als (aktiver) Umrichter ausgebildet sein. Letzterer dient insbesondere einer möglichst sinusförmigen Netzstromaufnahme. Hier und im folgenden werden unter Netzgleichrichter passive und aktive Umrichter verstanden. Parallel zum Gleichstromausgang des Netzgleichrichters ist ein Zwischenkreiskondensator angeordnet. Der Zwischenkreiskondensator gleicht Schwankungen von Angebot, das heisst der Netzleistung und Nachfrage, das heisst der Lampenleistung aus.

Die Schaltungsanordnung weist ausserdem eine Leistungseinheit mit einem ersten Wechselrichter auf. Der erste Wechselrichter ist mit zwei elektronischen Leistungsschaltern versehen, welche alternierend mit der vorbestimmten ersten Frequenz schaltbar sind.

Pro elektrischen Verbraucher weist die Schaltanordnung ausserdem je einen weiteren, zweiten Wechselrichter auf. Jeder zweite Wechselrichter jedenfalls mit zwei elektronischen Leistungsschaltern versehen. Die elektronischen Leistungsschalter des zweiten Wechselrichter sind mit einer zweiten vorbestimmbaren Frequenz alternierend schaltbar. Die zweite vorbestimmbare Frequenz ist vorzugsweise eine Hochfrequenz, insbesondere eine Frequenz im Bereich zwischen 20 und 50 kHz.

Ein Anschluss jedes elektrischen Verbrauchers ist mit dem Mittenabgriff zwischen den Leistungsschaltern des ersten Wechselrichters verbunden. Der zweite Anschluss jedes elektrischen Verbrauchers ist mit dem Mittenabgriff zwischen den Leistungsschaltern je eines der zweiten Wechselrichter verbunden. Die ersten und zweiten Wechselrichter sind je mit dem Gleichstromausgang des Netzgleichrichters verbunden.

Mit der erfindungsgemässen Schaltanordnung ist es möglich, mehrere elektrische Verbraucher gleichzeitig mit einer Schaltungsanordnung zu betreiben. Dabei sind zum Betrieb von N Verbrauchern nur 2 + 2N elektronische Leistungsschalter erforderlich. Kosten und Dimension der Schaltungsanrodnung können daher reduziert werden. Die mit der ersten Frequenz schaltbaren Leistungsschalter des ersten Wechselrichters dienen dabei zum Betrieb der elektrischen Verbraucher mit der vorbestimmten ersten Frequenz. Die Leistungsschalter des zweiten Wechselrichter werden dabei vorteilhaft mit einer hohen Frequenz, typischerweise 20 bis 50 kHz betrieben, während der elektrische Verbraucher typischerweise mit etwa 250 Hz betreibbar ist. Mit dem zweiten Wechselrichter kann durch Pulsweiten-Modulation der Strom und damit die Leistung in jedem einzelnen Verbraucher je einzeln gesteuert werden.

Gemäss einem alternativen Ausführungsbeispiel der Erfindung dient die Schaltungsanordnung der Ansteuerung von wenigstens zwei elektrischen Verbrauchern. Dabei sind mit dem Mittenabgriff zwischen den Leistungsschaltern des ersten Wechselrichters parallel zueinander wenigstens zwei elektrische Verbraucher verbunden. Durch diese Parallelschaltung kann die Anzahl der erforderlichen elektronischen Schalter zum Betrieb von mehreren elektrischen Verbrauchern reduziert werden. Eine Kombination einer Parallelschaltung von mehreren elektrischen Verbrauchern, die mit dem Mittenabgriff zwischen den Leistungsschaltern des ersten Wechselrichters und je einem zweiten Wechselrichter pro elektrischen Verbraucher wie vorstehend beschrieben wird aber bevorzugt.

Gemäss einem weiteren bevorzugten Ausführungsbeispiel ist der Netzgleichrichter zur Korrektur des Leistungsfaktors, d.h. als PFC ausgebildet. Mit einem als PFC ausgebildeten Gleichrichter lässt sich die Spannung, mit welcher der elektrische Verbraucher betrieben werden kann, hinaufsetzen. Dadurch lassen sich auch Lampen mit höherer Brennspannung betreiben. Dank dem PFC folgt ausserdem der aufgenommene Netzstrom stets dem sinusförmigen Verlauf der Netzspannung. Dadurch können allenfalls einzuhaltende Normen eingehalten werden.

Gemäss einem weiteren bevorzugten Ausführungsbeispiel sind der oder die zweiten Wechselrichter derart betrieben, dass an ihrem Mittenabgriff zwischen dem Leistungsschaltern eine Pulsweiten Modulation durchgeführt wird. Dadurch lassen sich der Strom und damit die Leistung jedes einzelnen Verbrauchers separat regeln. Die Pulsweitenmodulation wird durch einen externen Regelkreis eingestellt.

Die Schaltungsanordnung ist gemäss einem weiteren bevorzugten Ausführungsbeispiel als resonante Endstufe ausgebildet. Durch geeignete Massnahmen, z.B. durch zusätzliche Resonanzkreise, die den Leistungsschaltern zugeordnet werden, lassen sich Schaltverluste verhindern. Eine resonante Endstufe erlaubt daher den Betrieb der Vorrichtung mit einer hohen Schaltfrequenz.

Der Zwischenkreis ist ausserdem vorteilhaft mit Folienkondensatoren aufgebaut. Auch dadurch lassen sich geringere Verluste erzielen. Ausserdem ergibt sich eine höhere Überspannungsfestigkeit und eine längere Lebensdauer.

Gemäss noch einem weiteren Ausführungsbeispiel, in dem der elektrische Verbraucher als Gasentladungslampe ausgebildet ist, ist zwischen der Gasentladungslampe und dem ersten Wechselrichter je ein Resonanzkreis angeordnet. Der erste Wechselrichter ist zum Zünden der Gasentladungslampe mit einer Frequenz betreibbar, die der Resonanzfrequenz des Resonanzkreises entspricht. Durch Resonanzüberhöhung ergibt sich am Mittenabgriff zwischen den Leistungsschaltern des ersten Wechselrichters eine hohe Spannung, die ausreichend zum Zünden der Gasentladungslampe ist. Die erfindungsgemässe Vorrichtung erlaubt deshalb, allein durch geeignete Ansteuerung ohne separates Zündgerät die Lampe zu zünden.

In einem typischen Ausführungsbeispiel ist die Leistungseinheit als Wechselrichterzündeinheit ausgebildet. Die Leistungseinheit weist sechs Leistungsschalter auf, welche zusammen einen ersten und zwei zweite Wechselrichter bilden. Ausgangsseitig sind die Wechselrichter mit vier Drosseln und Kondensatoren versehen. Dabei bilden die mit dem ersten Wechselrichter verbundenen zwei Drosseln mit angeschlossenen Kondensatoren den Resonanzkreis. Diese Anordnung dient zum Betrieb von zwei elektrischen Verbrauchern, typischerweise Gasentladungslampen. Weitere Drosseln und Kondensatoren sind mit dem zweiten Wechselrichter verbunden. Sie dienen dazu, die Hochfrequenz der zweiten Wechselrichter von der Lampe fernzuhalten.

Gemäss einem weiteren bevorzugten Ausführungsbeispiel ist die Schaltungsanordnung modular aufgebaut. Der Netzgleichrichter und die Leistungseinheit sind als miteinander verbindbare und voneinander trennbare Module ausgebildet. Die Module sind als identische Leistungsmodule ausgebildet, wobei ein erstes Leistungsmodul den PFC und ein zweites Leistungsmodul die Wechselrichter-Zündeinheit zum Betrieb von z.B. zwei Verbrauchern bildet.

Die Ausgangsleistung der Schaltungsanordnung ist für jede Lampe einzeln stufenlos regelbar.

Gemäss der vorliegenden Erfindung ist es ausserdem denkbar, zwei elektrische Verbraucher in Serie zu schalten. Dies wird insbesondere mit der Verwendung eines PFC ermöglicht, der eine höhere Zwischenkreisspannung und damit auch eine höhere Lampenspannung erlaubt.

Die erfindungsgemässe Schaltungsanordnung wird vorteilhaft mit einem Microcontroller betrieben. Dadurch wird ein flexibler Betrieb der Vorrichtung mit gewünschten Parametern möglich. Gleichzeitig ist die Schaltungsanordnung mit Eingängen und Ausgängen versehen. Die Eingänge erlauben die Einkopplung von Steuer- oder Regelsignalen, beispielsweise Messwerte der von der Gasentladungslampe abgegebenen Leistung. Die Ausgänge erlauben die Ausgabe/Anzeige von Betriebsparametern der Schaltungsanordnung, beispielsweise die von den elektrischen Verbrauchern aufgenommene Leistung.

Die vorstehend beschriebene Schaltungsanordnung wird vorteilhaft in einer Vorrichtung zur Abgabe von UV-Strahlen, beispielsweise zum Polymerisieren von Druckfarben in einer Druckmaschine eingesetzt. Beispielsweise kann die Vorrichtung wie in WO 98/54525 gezeigt, verwendet werden. Diese Vorrichtung weist wenigstens eine, vorzugsweise zwei UV-Hochdruckgasentladungslampen und ein Vorschaltgerät mit einer wie vorstehend beschriebenen Schaltungsanordnung auf. Der zweite Wechselrichter wird mit einer im Vergleich zur ersten Frequenz des ersten Wechselrichters hohen Frequenz betrieben. Typischerweise beträgt die zweite Frequenz, mit welcher der zweite Wechselrichter betrieben wird, etwa 20 bis 50 kHz, während die erste Frequenz, auf welcher der erste Wechselrichter betrieben wird, typischerweise 250 Hz beträgt. Zum Erzeugen eines Zündimpulses beim Betrieb einer Gasentladungslampe wird der erste Wechselrichter mit einer Frequenz betrieben, die der Resonanzfrequenz des zwischen dem ersten Wechselrichters und dem elektrischen Verbrauchers geschalteten Resonanzkreises entspricht.

Die Verwendung der erfindungsgemässen Schaltungsanordnung zum Trocknen oder Polymerisieren von Druckfarben führt zu besonderen Vorteilen. Insbesondere können trotz beschränkten Platzverhältnissen mehrere UV-Lampen betrieben werden. Die schnellen Regelkreise erlauben einen optimalen intermittierenden Betrieb mit hoher Leistung bei Bedarf und geringer Leerlaufleistung, so dass sich die erzeugte Wärme reduzieren lässt. Die Vorrichtung hat ausserdem insbesondere in Zusammenhang mit solchen Druckmaschinen folgende Vorteilen. Durch das elektronische Vorschaltgerät lässt sich der Lampenstrom sehr rasch auf den Sollwert einstellen, innerhalb von Millisekunden-Bruchteilen. Dadurch kann mit sehr kurzen Zyklen gearbeitet werden. Änderungen der Lampenleistung im Millisekundenbereich sind problemlos möglich.

Gemäss der Erfindung werden ausserdem geeignete Filter vorgesehen, die die Abstrahlung von hochfrequenten Anteilen verhindern oder reduzieren.

Die Erfindung wird im Folgenden in Ausführungsbeispielen und an Hand der Zeichnungen näher erläutert. Es zeigen:
- Figur 1:: eine schematische Darstellung einer erfindungsgemässen Vorrichtung zur Abgabe von UV-Strahlen,
- Figur 2:: eine schematische Darstellung einer erfindungsgemässen Schaltungsanordnung,
- Figur 3:: eine vergrösserte Darstellung eines Leistungsschalters der erfindungsgemässen Schaltungsanordnung,
- Figur 4:: eine schematische Darstellung eines ersten alternativen Ausführungsbeispiels der Schaltungsanordnung,
- Figur 5:: eine schematische Darstellung eines zweiten alternativen Ausführungsbeispiels der erfindungsgemässen Schaltungsanordnung,
- Figur 6:: Darstellung von Spannungs- und Stromverlauf beim Betrieb der Schaltungsanordnung gemäss Figur 2 und
- Figur 7:: detailliertere Darstellung der Schaltungsanordnung gemäss Figur 2 in einer erfindungsgemässen Vorrichtung.

Figur 1 zeigt eine Vorrichtung 18 zur Abgabe von UV-Strahlung. Die Vorrichtung 18 weist ein Vorschaltgerät 19 auf, welches zum Betrieb von zwei Hochdruckgasentladungslampen 2a, 2b dient. Das Vorschaltgerät 19 enthält eine Schaltungsanordnung 1. Die Schaltungsanordnung 1 weist einen Netzgleichrichter 3 auf. Mit dem Netzgleichrichter 3 kann ein 3-Phasen Wechselstrom eines Drehstromnetzes 20, beispielsweise 3 x 400 Volt, gleichgerichtet und auf eine höhere Spannung, beispielsweise 750 Volt DC hochgesetzt werden. Die Schaltungsanordnung 1 ist ausserdem mit einem Zwischenkreiskondensator 5 versehen, der Schwankungen ausgleicht. Mit dem Zwischenkreiskondensator 5 ist eine Leistungseinheit 6 verbunden, welche gemäss der geforderten Lampenleistung einen konstanten, von der Netzspannung unabhängigen Wechselstrom, typischerweise einen Rechteckwechselstrom liefert. Die Vorrichtung 18 ist über einen Microcontroller 21 betreibbar, der über eine Potentialtrennung 22 mit der Schaltungsanordnung 1 verbunden ist. Der Microcontroller 21 ist mit Eingängen 23 und mit Ausgängen 24 versehen. Die Eingänge 23 dienen zur Eingabe von Steuersignalen, die Ausgänge 24 zur Ausgabe von Betriebswerten der Vorrichtung 19, beispielsweise der von den Lampen 2a, 2b aufgenommenen Leistung. Die Eingänge können beispielsweise zum geregelten Betrieb der Vorrichtung 19 mit vorgegebener abgegebener Lampenleistung verwendet werden.

In Figur 2 ist die Schaltungsanordnung 1 eines ersten Ausführungsbeispiels schematisch dargestellt. Der Netzgleichrichter 3 ist als Brückengleichrichter ausgebildet, der vom Drehstromnetz 20 versorgt wird. Parallel zu den Gleichstromausgängen 4a, 4b des Gleichrichters 3 ist der Zwischenkreiskondensator 5 geschaltet. Ein erster Wechselrichter 7 mit zwei Leistungsschaltern 8a, 8b ist ebenfalls mit den Gleichstromausgängen 4a, 4b verbunden. Der erste Wechselrichter 7 wird bei Betrieb der Schaltungsanordnung 1 einer ersten Frequenz f1 von 250 Hz betrieben, so dass die Leistungsschalter 8a, 8b im Mittenabgriff 9 zwischen den Leistungsschaltern 8a, 8b einen Rechteckwechselstrom von 250 Hz erzeugen. Mit dem Mittenabgriff 9 sind parallel zueinander die beiden Lampen 2a, 2b verbunden. Zwischen dem Mittenabgriff 9 und den Lampen 2a, 2b ist je ein Resonanzkreis 12 angeordnet, der sich je aus einer Resonanzdrossel 14a bzw. 14b und einem Resonanzkondensator 16a bzw. 16b zusammensetzt. Die Resonanzkreise 12 dienen zum Erzeugen einer Resonanzüberhöhung zum Zünden der Gasentladungslampen 2a, 2b durch Schaltung des Wechselrichters 7 mit einer Frequenz f3, die der Resonanzfrequenz des Resonanzkreises 12 entspricht.

Zwei zweite Wechselrichter 10a, 10b sind ebenfalls mit den Gleichstromausgängen 4a, 4b des Netzgleichrichters 3 verbunden. Die zweiten Wechselrichter 10a, 10b sind ebenfalls mit je zwei Leistungsschaltern 11a, 11b bzw. 11c, 11d versehen. Der zweite Anschluss der Gasentladungslampe 2a, 2b ist über eine Filterdrossel 13a bzw. 13b mit dem Mittenabgriff 27 je eines der Wechselrichter 10a, 10b verbunden. Der Ausgang der Gasentladungslampen 2a, 2b ist ausserdem über einen Filterkondensator 15a, bzw. 15b mit dem negativen Gleichstromausgang 4b des Netzgleichrichters 3 versehen.

Während die elektronischen Leistungsschalter 8a, 8b beim Betrieb der Vorrichtung auf einer ersten Frequenz f1 betrieben werden, die verhältnismässig niedrig ist, typischerweise 250 Hz, werden die Leistungsschalter 11a, 11b, 11c, 11d der zweiten Wechselrichter 10a, 10b auf einer zweiten Frequenz f2 betrieben, die verhältnismässig gross ist, typischerweise im Bereich zwischen 20 und 50 kHz. Die elektronischen Leistungsschalter 11a, 11b einerseits bzw. 11c, 11d andererseits führen am Mittenabgriff 27 eine Pulsweiten-Modulation durch, so dass der Strom in den Filterdrosseln 13a, 13b um einen vorgegebenen Wert pendelt. Die Regelung des Stroms durch die Verbraucher erfolgt typischerweise über einen Microcontroller, der die Schaltzeiten der elektronischen Schalter 11a, 11b, 11c, 11d regelt. Auch eine analoge Regelung ist denkbar.

Figur 3 zeigt den Aufbau der in Figur 2 nur schematisch dargestellten Leistungsschalter. Die Leistungsschalter sind als IGBT mit integrierter Diode ausgebildet. Typischerweise werden Leistungsschalter des Herstellers International Rectifier, Typ IRG4PSH71KD eingesetzt.

Die vorstehend beschriebenen Komponenten sind im Ausführungsbeispiel wie folgt dimensioniert:
Filterdrosseln 13a, 13b: je 500 H
Resonanzdrossel 14a, 14b: je 500 H
Filterkondensator 15a, 15b: 13.6 F
Resonanzkondensator 16a, 16b: 88nF
Zwischenkreiskondensator 5: 40 F
Gasentladungslampe: z.B. Mitteldruck Quecksilberdampflampe oder Hochdruck-Gasentladungslampe herkömmlicher Bauart.
f3: 24 kHz

In Figur 4 ist ein alternatives Ausführungsbeispiel der Schaltungsanordnung gezeigt. Gleiche Bezugszeichen bezeichnen gleiche Komponenten. Im Gegensatz zum Ausführungsbeispiel gemäss Figur 2 wird das Ausführungsbeispiel in Figur 4 jedoch nur mit einer Gasentladungslampe 2a betrieben, so dass nur ein zweiter Wechselrichter 10a notwendig ist.

Figur 5 zeigt ein weiteres alternatives Ausführungsbeispiel. Gemäss Figur 5 ist der Netzgleichrichter 3 als PFC ausgebildet. Der Netzgleichrichter 3 ist mit sechs Leistungsschaltern 17 versehen. Die Leistungsschalter 17 werden so gesteuert, dass der über Drosseln 28 aufgenommene 3-phasen-Wechselstrom sinusförmig ist. Gleichzeitig kann die Zwischenkreisspannung über den Scheitelwert der Netzwechselspannung hochgesetzt werden. Besonders vorteilhaft lässt sich ein als PFC ausgebildeten Netzgleichrichter 3 wie in Figur 5 gezeigt in Kombination mit der Leistungseinheit 6 gemäss Figur 2 einsetzen. Der Netzgleichrichter 3 und die Leistungseinheit 6 können dabei als identische Module mit je 6 elektronischen Leistungscharten ausgebildet sein. Figur 5 zeigt zwei in Serie zueinander geschaltete elektrische Verbraucher 2a, 2c. Ein Betrieb von in Serie zueinander geschalteten Verbrauchern ist dank dem PFC möglich, der für eine höhere Ausgangsspannung sorgt.

Figur 6 zeigt den Strom- bzw. den Spannungsverlauf an verschiedenen Punkten der Schaltungsanordnung gemäss Figur 2.

In der obersten Kurve eins ist die Spannung UB1 am Mittenabgriff 27 zwischen den Leistungsschaltern 11a, 11b bzw. 11c, 11d der zweiten Wechselrichter 10a bzw. 10b gezeigt. In der zweiten Darstellung ist der Strom I1 durch die Filterdrossel 13a bzw. 13b dargestellt. In der dritten Darstellung ist die Spannung U1F über den Filterkondensatoren 15a, 15b gezeigt. Die vierte Darstellung zeigt die Spannung UB2 zwischen Mittenabgriff 9 zwischen den elektronischen Leistungsschaltern 8a, 8b des ersten Wechselrichters 7 und dem negativen Gleichstromanschluss 4b. Die fünfte Darstellung zeigt, gegenüber den vorhergehenden Darstellungen in verkleinertem Massstab, die Spannung UlR über den Resonanzkondensatoren 16a, 16b.

Zum Zünden der Gasentladungslampen wird der Wechselrichter 7, das heisst dessen Leistungsschalter 8a, 8b kurzzeitig mit einer hohen Frequenz f3 von ca. 24 kHz betrieben, die der Frequenz des Resonanzkreises 12 mit Resonanzdrossel 14a, 14b und Resonanzkondensator 16a, 16b entspricht. Die Leistungsschalter erzeugen kurze Bursts von 500 Volt (siehe Spannung UB2). Dadurch ergibt sich auf Grund von Resonanzüberhöhung am Eingang der Verbraucher 2a, 2b eine Endspannung von bis zu 4 kV (siehe fünfte Darstellung). In der ersten Periode von 2 Millisekunden hat gemäss der Darstellung in Figur 6 die Resonanzüberhöhung noch nicht zu einer Zündung der Lampen 2a, 2b geführt. Deshalb wird in der zweiten Periode (2 bis 4 bis Millisekunden) der Wechselrichter 7 weiter mit der hohen Frequenz f3 betrieben, so dass durch Resonanzerhöhung in den Schwingkreisen 12 eine Zündspannung erzeugt wird. Die hohen Spannungen führen zu einer Zündung in wenigstens einer der Lampen 2a, 2b. Sobald alle Lampen gezündet haben, können die Lampen normal betrieben werden. Solche Bursts müssen nur solange erzeugt werden, bis alle elektrischen Verbraucher gezündet haben. Auf Grund der Drosseln 14a, 14b sind die Lampen 2a, 2b voneinander entkoppelt. Der Zündschwingkreis 12 wird bei jedem Umschaltvorgang angeregt und kann hohe Spannungsspitzen liefern, falls die Lampen 2a, 2b nicht bereits schon brennen.
Nach der Zündung werden die elektronischen Schalter des ersten Wechselrichters 7 mit der vorbestimmten Frequenz f1 geschaltet, mit welcher die Lampen 2a, 2b betrieben werden sollen. Die Spannung UB2 ist gemäss der vierten Darstellung in Figur 6 eine rechteckförmige Wechselspannung.

Solange keine Zündung erfolgt ist, ist der durch die Lampen 2a, 2b fliessende Strom I1 im wesentlichen Null. Nach der Zündung pendelt der Betrag des Stroms I1 durch die Lampe 2a, 2b um einen vorbestimmten Wert. Die Stromrichtung hängt von der Schaltung der Schalter 8a, 8b des ersten Wechselrichters 7 ab. Im Zeitpunkt zwischen 2 und 4 ms ist der Schalter 8a geschlossen und der Lampenstrom ist negativ d.h. er fliesst vom positiven Gleichstromanschluss 4a über den Schalter 8a durch die Resonanzdrosseln 14a bzw. 14b rückwärts durch die Lampe 2a bzw. 2b zum Mittenabgriff 27 zwischen den Schaltern 11a, 11b des zweiten Wechselrichters 10a bzw. zwischen den Schaltern 11c, 11d des zweiten Wechselrichters 10b. Der Strom fliesst bei geschlossenen Schaltern 11b bzw. 11d zum negativen Gleichstromanschluss 4b, wobei sich der Betrag des Stroms erhöht. Wenn der Schalter 11b offen und der Schalter 11a geschlossen ist, sinkt der Strom wieder ab. Durch gezielte Wahl der Schaltzeiten lässt sich der Strom auf den gewünschten Wert regeln. Da die Schaltfrequenz der zweiten Wechselrichter 10a, 10b im Vergleich zur Schaltfrequenz des ersten Wechselrichters 7 hoch ist, ist der Wert des Stroms I1 verhältnismässig stabil und pendelt um den vorgegebenen Wert. Eine Synchronisierung der Frequenz f1 des ersten Wechselrichters 7 und der Frequenz f2 des zweiten Wechselrichters 10a, 10b ist nicht erforderlich.

Die Spannung UB1 am Mittenabgriff 27 (siehe oberste Darstellung in Figur 6) schwingt mit der Frequenz f2 zwischen 0 V und einem Maximalwert von 500 V mit einer Rechteckform. Die Schalter 11a, 11b bzw. 11c, 11d werden mit Pulsweitenmodulation so betrieben, dass der Lampenstrom dem Sollwert entspricht.

Im Zeitpunkt zwischen 4 und 6 ms ist der Schalter 8b geschlossen, während der Schalter 8a geöffnet wird. Der Strom fliesst daher vom Mittenabgriff 27 durch die Lampen 2a bzw. 2b, dann durch die Resonanzdrosseln 14a, 14b und über den Leistungsschalter 8b zum negativen Gleichstromanschluss 4b.

In Figur 7 ist das gesamte Vorschaltgerät 19 detaillierter dargestellt. Das Vorschaltgerät 19 weist einen Netzeingangsteil 25 mit entsprechenden Sicherungen auf, die einen sicheren Betrieb des Vorschaltgeräts 19 erlauben. Sicherungen zum Überstromschutz, PTC-Widerstände zur Einschaltstrombegrenzung und ein Überspannungsableiter sind Teil des Netzeingangs 25.

Dem Netzeingang 25 nachgeschaltet ist ein Netzfilter 26, der symmetrische und asymmetrische Störungen reduzieren soll.

Der Ausgang des Netzfilters 26 wird in den als Powerfactor corrector ausgebildeten Netzgleichrichter 3 geleitet.

Der Netzgleichrichter 3 und die dem Netzgleichrichter 3 nachgeschaltete Leistungseinheit 6 sind wie in Figur 2 schematisch dargestellt als identische Module ausgebildet. Ausserdem ist ein Ausgangsfilter 29 aus Drosseln 30 und Kondensatoren 31 zur Reduktion von Abstrahlungen vorgesehen.

Der Ausgangsfilter 29 ist mit den beiden Gasentladungslampen 2a, 2b verbunden. Der von den Lampen 2a, 2b aufgenommene Strom wird mit Stromsensoren 32 gemessen. Die gemessenen Stromwerte dienen zur Regelung des Stroms. Sie werden dazu in die Eingänge 23 des Microcontrollers 21 eingegeben. Weitere Stromsensoren 33 dienen zum Messen der Stromaufnahme des Netzgleichrichters 3 und zur Regelung des als PFC ausgebildeten Netzgleichrichters 3.

Der Strom durch die Lampen 2a, 2b wird mit den Stromsensoren individuell gemessen. Der Lampenstrom und damit die Lampenleistung kann daher individuell auf einen Sollwert geregelt werden. Zur Regelung dient der Microcontroller, der die Leistungsschalter ansteuert.

Typischerweise werden herkömmliche UV Gasentladungslampen verwendet. Das Vorschaltgerät 19 ermöglicht es, die Lampen mit einer Leistung von bis zu zwei mal 10 Kw zu betreiben.

Es ist auch denkbar, mit der Schaltungsanordnung mehr als zwei elektrische Verbraucher parallel zueinander zu betreiben. Dazu wird je ein weiterer zweiter Wechselrichter vorgesehen und jeder Verbraucher wird mit dem Mittenabgriff zwischen den elektronischen Leistungsschaltern des ersten Wechselrichters einerseits und je mit dem Mittenabgriff zwischen den Schaltern eines der zweiten Wechselrichter verbunden.

## Patentansprüche

1. Schaltungsanordnung (1) zur Ansteuerung von wenigstens zwei elektrischen Verbrauchern (2a, 2b) mit einem Wechselstrom mit einer ersten vorbestimmbaren Frequenz (f1), insbesondere für eine Hochdruckgasentladungslampe, mit
einem Netzgleichrichter (3) mit einem parallel zum Gleichstromausgang (4a, 4b) geschalteten Zwischenkreiskondensator (5)
und mit einer Leistungseinheit (6) zum Erzeugen des Wechselstroms mit einem ersten Wechselrichter (7) mit zwei elektronischen Leistungsschaltern (8a, 8b), welche alterniertend mit der ersten vorbestimmbaren Frequenz (f1) schaltbar sind, wobei je ein Leistungsschalter (8a, 8b) je mit einem Gleichspannungsausgang (4a, 4b) des Netzgleichrichters (3) verbunden ist ,
**dadurch gekennzeichnet, dass** die Schaltanordnung (1) pro elektrischen Verbraucher (2a, 2b) je einen weiteren, zweiten Wechselrichter (10a, 10b) mit je zwei elektronischen Leistungsschaltern (11a, 11b, 11c, 11d) aufweist, welche alternierend mit einer zweiten vorbestimmbaren Frequenz (f2) schaltbar sind, wobei je ein Leistungsschalter (11a, 11b, 11c, 11d) der zweiten Wechselrichter je mit einem Gleichstromausgang (4a, 4b) des Netzgleichrichters (3) verbunden ist,
wobei jeder elektrische Verbraucher (2a, 2b) einerseits mit dem Mittenabgriff (9) zwischen den Leistungsschaltern (8a, 8b) des ersten Wechselrichters (7) verbunden ist und wobei andererseits je ein elektrischer Verbraucher (2a, 2b) mit dem Mittenabgriff (27) zwischen den Leistungsschaltern (11a, 11b, 11c, 11d) je eines der zweiten Wechselrichter (10a, 10b) verbunden ist.

2. Schaltungsanordnung nach Anspruch 1, zur Ansteuerung von wenigstens zwei elektronischen Verbrauchern (2a, 2b) mit einem Wechselstrom mit einer ersten vorbestimmbaren Frequenz (f1), insbesondere für eine Hochdruckgasentladungslampe,
mit einem Netzgleichrichter (3) mit einem parallel zum Gleichstromausgang (4a, 4b) geschalteten Zwischenkondensator (5)
und mit einer Leistungseinheit (6) zum Erzeugen des Wechselstroms mit einem ersten Wechselrichter (7) mit zwei elektronischen Leistungsschaltern (8a, 8b), welche alternierend mit einer ersten vorbestimmbaren Frequenz (f1) schaltbar sind,
**dadurch gekennzeichnet, dass** je ein Leistungsschalter (8a, 8b) mit einem Gleichstromausgang (4a, 4b) des Netzgleichrichters (3) verbunden ist
und dass mit dem Mittenabgriff (9) zwischen den Leistungsschaltern (8a, 8b) wenigstens zwei, parallel zueinander geschaltete elektrische Verbraucher (2a, 2b) verbunden sind.

3. Schaltungsanordnung nach einem der Ansprüche 1 oder 2, **dadurch gekennzeichnet, dass** der Netzgleichrichter (3) als PFC ausgebildet ist.

4. Schaltungsanordnung nach einem der Ansprüche 1 bis 3, **dadurch gekennzeichnet dass** der oder die zweiten Wechselrichter (10a, 10b) Pulsweiten moduliert sind.

5. Schaltungsanordnung nach einem der Ansprüche 1 bis 4, **dadurch gekennzeichnet, dass** die Wechselrichter (7, 10a, 10b) als resonante Endstufe ausgebildet sind.

6. Schaltungsanordnung nach einem der Ansprüche 1 bis 5, **dadurch gekennzeichnet, dass** der Zwischenkreiskondensator (5) als Folienkondensator ausgebildet ist.

7. Schaltungsanordnung nach einem der Ansprüche 1 bis 6, **dadurch gekennzeichnet, dass** zwischen dem oder den als Gasentladungslampe ausgebildeten elektrischen Verbrauchern (2a, 2b) und dem Mittenabgriff (9) des ersten Wechselrichters (7) je ein Resonanzkreis (12) angeordnet ist und dass der erste Wechselrichter (7) zum Zünden der Gasentladungslampen (2a, 2b) mit einer Frequenz (f3) betreibbar ist, die der Resonanzfrequenz des Resonanzkreises (12) entspricht.

8. Schaltungsanordnung nach Anspruch 7, **dadurch gekennzeichnet, dass** die Leistungseinheit (6) als Wechselrichter-Zündeinheit mit sechs Leistungsschaltern (8a, 8b; 11a, 11b, 11c, 11d) ausgebildet ist, welche ausgangsseitig mit vier Drosseln (13a, 13b, 14a, 14b) und Kondensatoren (15a, 15b, 16a, 16b) versehen ist,
wobei die mit dem Mittenabgriff (9) des ersten Wechselrichters (7) verbundenen Drosseln (14a, 14b) mit den angeschlossenen Kondensatoren (16a, 16b) den Resonanzkreis (12) bilden.

9. Schaltungsanordnung nach einem der Ansprüche 1 bis 8, **dadurch gekennzeichnet, dass** der Netzgleichrichter (3) und die Leistungseinheit (6) als miteinander verbindbare und voneinander trennbare Module ausgebildet sind.

10. Schaltungsanordnung nach Anspruch 9, **dadurch gekennzeichnet, dass** die Leistungseinheit (6) und der Netzgleichrichter (3) als identische Leistungsmodule ausgebildet sind.

11. Schaltungsanordnung nach einem der Ansprüche 1 bis 10, **dadurch gekennzeichnet, dass** die Ausgangsleistung der Schaltungsanordnung stufenlos regelbar ist/dass die Schaltungsanordnung stromlos schaltbar ist

12. Schaltungsanordnung nach einem der Ansprüche 3 bis 11, **dadurch gekennzeichnet, dass** jeder Verbraucher zwei in Serie geschaltete Lampen beinhaltet.

13. Vorrichtung (18) zur Abgabe von UV-Strahlen, insbesondere zum Polymerisieren von Druckfarben in einer Druckmaschine, mit wenigstens einer, vorzugsweise wenigstens zwei UV-Hochdruckgasentladungslampen (2a, 2b, 2c),
mit einem Vorschaltgerät (19), das mit einer Schaltungsanordnung (1) nach einem der Ansprüche 1 bis 12 versehen ist.

14. Vorrichtung nach Anspruch 13, **dadurch gekennzeichnet, dass** die Vorrichtung mit Eingängen (23) und/oder Ausgängen (24) zur Eingabe von Steuersignalen und/oder zur Ausgabe von Messwerten versehen ist.

15. Verfahren zum Betreiben einer Schaltungsanordnung zur Ansteuerung von wenigstens einem elektrischen Verbraucher (2a) mit einem Wechselstrom mit einer ersten vorbestimmten Frequenz (f1), insbesondere für eine Hochdruckgasentladungslampe, sowie mindestens eines zweiten Verbrauchers (2b), mit einem Netzgleichrichter (3) mit einem zum Gleichstromausgang (4a, 4b) geschalteten Zwischenkreiskondensator (5)
und mit einer Leistungseinheit (6) zum Erzeugen des Wechselstromes über je einen Wechselrichter pro elektrischen Verbraucher (2a, 2b), so dass dem ersten elektrischen Verbraucher (2a) ein erster Wechselrichter (7) mit zwei elektronischen Leistungsschaltern (8a, 8b) zugeordnet ist, welche alternierend mit der ersten vorbestimmten Frequenz (f1) geschaltet werden, **dadurch gekennzeichnet, dass** pro
elektrischem Verbraucher (2b) je ein weiterer zweiter Wechselrichter (10a, 10b) zugeordnet ist, und
dass der zweite Wechselrichter (10) mit einer Frequenz (f2) im Bereiche von 20 bis 50 kHz betrieben wird, und dass der erste Wechselrichter (7) mit einer Frequenz (f1) von etwa 250 Hz betrieben wird.

16. Verfahren nach Anspruch 15, zum Betreiben einer Gasentladungslampe als elektrischer Verbraucher, insbesondere einer Hochdruckgasentladungslampe, **dadurch gekennzeichnet, dass** zum Erzeugen eines Zündimpulses der erste Wechselrichter (7) mit einer Frequenz (f3) betrieben wird, die der Resonanzfrequenz eines dem Verbraucher (2a, 2b) vorgeschalteten Resonanzkreises entspricht.

## Claims

1. Circuit arrangement (1) for controlling at least two electrical loads (2a, 2b) with an alternating current at a first presettable frequency (f1), in particular for a high pressure gas discharge lamp, comprising a mains rectifier (3) having an intermediate circuit capacitor (5) connected in parallel with the direct current output (4a, 4b) and a power unit (6) for generating the alternating current with a first inverter (7) with two electronic circuit breakers (8a, 8b) which are switchable alternately at the first presettable frequency (f1), whereby one circuit breaker (8a, 8b) is connected to each direct current output (4a, 4b) of the mains rectifier (3), **characterised in that** the circuit arrangement (1) has one further, second inverter (10a, 10b) per electrical load (2a, 2b), each inverter having two electronic circuit breakers (11a, 11b, 11c, 11d) which are switchable alternately at a second presettable frequency (f2), wherein one circuit breaker (11a, 11b, 11c, 11d) of the second inverter is connected to each direct current output (4a, 4b) of the mains rectifier (3), wherein each electrical load (2a, 2b) is connected, on one side, to the centre tap (9) between the circuit breakers (8a, 8b) of the first inverter (7) and wherein, on the other side, each electrical load (2a, 2b) is connected to the centre tap (27) between the circuit breakers (11a, 11b, 11c, 11d) of, respectively, one of the second inverters (10a, 10b).

2. Circuit arrangement according to claim 1 for controlling at least two electrical loads (2a, 2b) with an alternating current at a first presettable frequency (f1), in particular for a high pressure gas discharge lamp, comprising a mains rectifier (3) having an intermediate circuit capacitor (5) connected in parallel with the direct current output (4a, 4b), and a power unit (6) for generating the alternating current with a first inverter (7) with two electronic circuit breakers (8a, 8b) which are switchable alternately at a first presettable frequency (f1), **characterised in that** one circuit breaker (8a, 8b) is connected to each direct current output (4a, 4b) of the mains rectifier (3) and that at least two electrical loads (2a, 2b) connected in parallel with each other are connected to the centre tap (9) between the circuit breakers (8a, 8b).

3. Circuit arrangement according to one of the claims 1 or 2, **characterised in that** the mains rectifier (3) is designed as a PFC rectifier.

4. Circuit arrangement according to one of the claims 1 to 3, **characterised in that** the second inverter(s) (10a, 10b) is/are pulse-width modulated.

5. Circuit arrangement according to one of the claims 1 to 4, **characterised in that** the inverters (7, 10a, 10b) are designed as resonant output stages.

6. Circuit arrangement according to one of the claims 1 to 5, **characterised in that** the intermediate circuit capacitor (5) is designed as a foil capacitor.

7. Circuit arrangement according to one of the claims 1 to 6, **characterised in that** disposed between the electrical load(s) (2a, 2b) designed as gas discharge lamps and the centre tap (9) of the first inverter (7), in each case, is/are resonant circuits (12), and that the first inverter (7) can be operated to ignite the gas discharge lamps (2a, 2b) at a frequency (f3) which corresponds to the resonant frequency of the resonant circuit (12).

8. Circuit arrangement according to claim 7, **characterised in that** the power unit (6) is designed as an inverter-igniter unit with six circuit breakers (8a, 8b; 11a, 11b, 11c, 11d), which is provided on the output side with four chokes (13a, 13b, 14a, 14b) and capacitors (15a, 15b, 16a, 16b), wherein the chokes (14a, 14b) connected to the centre tap (9) of the first inverter (7) comprise, together with the connected capacitors (16a, 16b), the resonant circuit (12).

9. Circuit arrangement according to one of the claims 1 to 8, **characterised in that** the mains rectifier (3) and the power unit (6) are designed as mutually connectable and separable modules.

10. Circuit arrangement according to claim 9, **characterised in that** the power unit (6) and the mains rectifier (3) are designed as identical power modules.

11. Circuit arrangement according to one of the claims 1 to 10, **characterised in that** the output power of the circuit arrangement is steplessly controllable/ that the circuit arrangement can be switched to zero current.

12. Circuit arrangement according to one of the claims 3 to 11, **characterised in that** each load comprises two lamps connected in series.

13. Device (18) for emitting UV radiation, in particular for the polymerising of printing inks in a printing machine, having at least one, preferably at least two, UV high pressure gas discharge lamps (2a, 2b, 2c), with a ballast device (19), which is provided with a circuit arrangement (1) according to one of the claims 1 to 12.

14. Device according to claim 13, **characterised in that** the device is provided with inputs (23) and/or outputs (24) for the input of control signals and/or for the output of measured values.

15. Method for operating a circuit arrangement for controlling at least one electrical load (2a) with an alternating current at a first presettable frequency (f1), in particular for a high pressure gas discharge lamp and at least one second load (2b), comprising a mains rectifier (3) having an intermediate circuit capacitor (5) connected to the direct current output (4a, 4b), and a power unit (6) for generating the alternating current via one inverter per electrical load (2a, 2b), so that a first inverter (7) with two electronic circuit breakers (8a, 8b) which are switched alternately at a first preset frequency (f1) is assigned to the first electrical load (2a), **characterised in that** a further second inverter (10a, 10b) is assigned to each electrical load (2b) and that the second inverter (10) is operated at a frequency (f2) in the range of 20 kHz to 50 kHz and that the first inverter (7) is operated at a frequency (f1) of approximately 250 Hz.

16. Method according to claim 15 for operating a gas discharge lamp as an electrical load, in particular a high pressure gas discharge lamp, **characterised in that** in order to generate an ignition impulse, the first inverter (7) is operated at a frequency (f3) which corresponds to the resonant frequency of a resonant circuit connected on the line side of the load (2a, 2b).

## Revendications

1. Circuit (1) pour commander au moins deux dissipateurs (2a, 2b) avec un courant alternatif d'une première fréquence prédéterminée (f1), particulièrement pour une lampe à décharge à haute pression, comprenant
un redresseur de secteur (3) avec un capaciteur indirect (5) branché en parallèle à la sortie de courant continu (4a, 4b)
et une unité de puissance (6) pour produire le courant alternatif, qui comprend un premier onduleur (7) présentant deux sectionneurs de puissance (8a, 8b), qui peuvent être mis en circuit d'une manière alternante avec la première fréquence prédéterminée (f1), un sectionneur de puissance (8a, 8b) respectif étant relié à une sortie à tension continue (4a, 4b) respective du redresseur de secteur (3),
**caractérisé en ce, que** le circuit (1) comprend un autre, deuxième onduleur (10a, 10b) respectif, présentant deux sectionneurs de puissance (11a, 11b, 11c, 11d) électroniques respectifs, par dissipateur (2a, 2b), qui peuvent être mis en circuit d'une manière alternante avec une deuxième fréquence prédéterminée (f2), un sectionneur (11a, 11b, 11c, 11d) respectif des deuxièmes onduleurs étant relié avec une sortie à courant continu (4a, 4b) respective du redresseur de secteur (3),
dans lequel chaque dissipateur (2a, 2b) est relié, d'une part, à la prise centrale (9) entre les sectionneurs de puissance (8a, 8b) du premier onduleur (7), et dans lequel, d'autre part, un dissipateur (2a, 2b) respectif est relié à la prise centrale (27) entre les sectionneurs de puissance (11a, 11b, 11c, 11d) d'un respectif des deuxièmes onduleurs (10a, 10b).

2. Circuit selon la revendication 1 pour commander au moins deux dissipateurs (2a, 2b) avec un courant alternatif d'une première fréquence prédéterminée (f1), particulièrement pour une lampe à décharge à haute pression, comprenant un redresseur de secteur (3) avec un capaciteur intermédiaire (5) branché en parallèle à la sortie de courant continu (4a, 4b)
et une unité de puissance (6) pour produire le courant alternatif, qui comprend un premier onduleur (7) présentant deux sectionneurs de puissance (8a, 8b), qui peuvent être mis en circuit d'une manière alternante avec la première fréquence prédéterminée (f1),
**caractérisé en ce**, **qu**'un sectionneur de puissance (8a, 8b) respectif est relié à une sortie à courant continue (4a, 4b) respective du redresseur de secteur (3),
et qu'au moins deux dissipateurs (2a, 2b), branchés en parallèle l'un à l'autre, sont reliés à la prise centrale (9) entre les sectionneurs de puissance (8a, 8b).

3. Circuit selon une quelconque des revendications 1 ou 2, **caractérisé en ce, que** le redresseur de secteur (3) est réalisé comme PFC.

4. Circuit selon une quelconque des revendications 1 à 3, **caractérisé en ce, que** le ou les deuxièmes onduleurs (10a, 10b) sont modulé en largeur d'impulsions.

5. Circuit selon une quelconque des revendications 1 à 4, **caractérisé en ce, que** les onduleurs (7, 10a, 10b) sont réalisés comme étage final résonant.

6. Circuit selon une quelconque des revendications 1 à 5, **caractérisé en ce, que** le capaciteur indirect (5) est réalisé comme condensateur à film.

7. Circuit selon une quelconque des revendications 1 à 6, **caractérisé en ce, qu**'un circuit résonnant (12) respectif est disposé entre le ou les dissipateurs (2a, 2b), réalisé(s) comme lampe luminescente à gaz, et la prise centrale (9) du premier onduleur (7), et que le premier onduleur (7), pour allumer les lampes luminescentes à gaz, est capable d'être opéré avec une fréquence (f3), qui corresponde à la fréquence de résonance du circuit résonnant (12).

8. Circuit selon la revendication 7, **caractérisé en ce, que** l'unité de puissance (6) est réalisée comme allumeur d'onduleur et comprend six sectionneurs de puissance (8a, 8b; 11a, 11b, 11c, 11d), qui, au côté de sortie, sont pourvus de quatre ballasts inductifs (13a, 13b, 14a, 14b) et des condensateurs (15a, 15b, 16a, 16b),
les ballasts inductifs (14a, 14b), reliés à la prise central (9) du premier onduleur (7), conjointement avec les condensateurs (16a, 16b) raccordés, forment le circuit résonnant (12).

9. Circuit selon une quelconque des revendications 1 à 8, **caractérisé en ce, que** le redresseur de secteur (3) et l'unité de puissance (6) sont réalisés comme des modules combinables et séparables l'un avec/de l'autre.

10. Circuit selon la revendication 9, **caractérisé en ce, que** l'unité de puissance (6) et le redresseur de secteur (3) sont réalisés comme des modules de puissance identiques.

11. Circuit selon une quelconque des revendications 1 à 10, **caractérisé en ce, que** la puissance de sortie du circuit est ajustable sans gradation/que le circuit peut être commuté sans courant.

12. Circuit selon une quelconque des revendications 3 à 11, **caractérisé en ce, que** chaque dissipateur comprend deux lampes connectées en série.

13. Dispositif de production de rayons UV, particulièrement pour polymériser des encres d'imprimerie dans une machine à imprimer, comprenant au moins une lampe à décharge à haute pression (2a, 2b, 2c), préférablement deux,
et comprenant un régulateur de puissance de wattage (19), qui est pourvu d'un circuit (1) selon une quelconque des revendications 1 à 12.

14. Dispositif selon la revendication 13, **caractérisé en ce que** le dispositif est pourvu des entrées (23) et/ou des sorties (24) pour l'introduction des signaux de commande et/ou pour l'extraction des valeur de mesure.

15. Méthode de fonctionnement d'un circuit pour commander au moins un dissipateur (2a) avec un courant alternatif d'une première fréquence prédéterminée (f1), particulièrement pour une lampe à décharge à haute pression, ainsi qu'au moins un deuxième dissipateur (2b), qui comprend un redresseur de secteur (3) avec un capaciteur indirect (5) branché à la sortie de courant continu (4a, 4b)
et avec une unité de puissance (6) pour produire le courant alternatif par un onduleur respectif par dissipateur (2a, 2b), de manière qu'au premier dissipateur (2a) est associé un premier onduleur (7) présentant deux sectionneurs de puissance (8a, 8b), qui sont mis en circuit d'une manière alternante avec la première fréquence prédéterminée (f1),
**caractérisée en ce qu'**un autre, deuxième onduleur (10a, 10b) respectif est associé par dissipateur (2b), et que le deuxième onduleur (10) est opéré avec une fréquence (f2) dans la domaine de 20 à 50 kHz, et que le premier onduleur (7) est opéré avec une fréquence (f1) d'environ 250 Hz.

16. Méthode selon la revendication 15 pour opéré une lampe luminescente à gaz, particulièrement une lampe à décharge à haute pression, **caractérisée en ce que**, pour produire une impulsion d'allumage, le premier onduleur (7) est opéré avec une fréquence (f3), qui corresponde à la fréquence de résonance d'un circuit résonnant placé en amont du dissipateur (2a, 2b).
